# FASCICULE DE BREVET EUROPEEN

(11) **EP 2 210 835 B1**
(45) Date de publication et mention de la délivrance du brevet: **23.11.2011**
(21) Numéro de dépôt: 10150934.7
(22) Date de dépôt: 18.01.2010
(51) Int. Cl.: B65H 3/52, B65H 3/04, B65H 3/06

(54) **Dispositif de séparation à billes d'objets plats**
Trennvorrichtung mit Kugeln für flache Gegenstände
Device for separating flat objects using balls

(30) Priorité: 22.01.2009 FR 0950377
(43) Date de publication de la demande: 28.07.2010
(73) Titulaire: Neopost Technologies, 92220 Bagneux (FR)
(72) Inventeur: Farlotti, Laurent, 49080 Pruniers (FR)
(74) Mandataire: David, Alain

(56) Documents cités:
- EP-A- 0 856 483
- JP-A- 4 045 030
- US-A1- 2005 098 940
- US-A1- 2005 242 487

## Description

### Domaine de la technique

La présente invention se rapporte au domaine du traitement de courrier et elle concerne plus particulièrement un dispositif de séparation d'objets plats, tels que des articles de courrier, mis en oeuvre dans une machine à affranchir les articles de courrier.

### Art antérieur

Dans les machines à affranchir, les articles de courrier se présentent en général par pile avec des articles de courrier de formats et poids différents et d'épaisseurs plus ou moins importantes, qu'il est nécessaire de séparer un à un pour pouvoir y apposer une empreinte postale. Or, ce processus de séparation des articles de courrier est très important pour éviter les doubles passages qui sont forts préjudiciables car entraînant à la fois une sur facturation (pesée de deux articles au lieu d'un seul) de l'un des deux articles de courrier et un non affranchissement de l'article du dessous.

Aussi, dans les machines à affranchir actuelles, ces dispositifs de séparation sont relativement complexes avec un mécanisme à filière et ressorts dont le réglage est particulièrement délicat, notamment lorsqu'il s'agit de traiter des articles de courrier à des cadences élevées, typiquement supérieure à 12 000 enveloppes/heure. En effet, il est nécessaire de régler la disposition, l'angle d'inclinaison et la pression de la filière et cela quel que soit le type d'enveloppes utilisées, le format, l'épaisseur et le poids de ces enveloppes. En effet, pour les articles de courrier de faible épaisseur, l'effort exercé sur la filière doit être important pour limiter le nombre de doubles enveloppes alors qu'il peut être faible pour les articles de courrier de plus forte épaisseur. Or, la filière étant pressée contre l'article de courrier par un ressort de compression pour éviter ces doubles passages, les articles de courrier de forte épaisseur, et plus particulièrement ceux à fenêtres, risquent d'être endommagés ou déchirés.

### Objet et définition de l'invention

La présente invention a pour but de pallier les inconvénients précités en proposant un dispositif de séparation d'objets plats tels que des articles de courrier pour séparer un à un les objets plats d'une pile d'objets plats et les transporter vers l'aval, caractérisé en ce qu'il comporte au moins un sac flexible muni de billes coopérant avec au moins un organe d'entraînement pour, par sa déformation lors de ce transport vers l'aval, séparer un à un les objets plats.

Par cette structure simplifiée, on obtient un effort de pression qui s'adapte continûment à l'épaisseur de ces différents objets plats. Lorsque ces objets sont des enveloppes, la qualité de séparation de ces enveloppes quelles soient fines ou épaisses est ainsi grandement améliorée.

Avantageusement, ledit sac flexible présente une forme parallélépipédique à section trapézoïdale et il peut comporter plusieurs compartiments. Ledit sac flexible peut être réalisé dans un matériau textile technique tel que le nylon.

De préférence, lesdites billes présentent un diamètre inférieur à 10mm et sont réalisées en un matériau choisi parmi l'un des suivants : métal, verre, élastomère.

Selon le mode de réalisation envisagé, ledit organe d'entraînement comporte au moins une série de rouleaux motorisés ou au moins une courroie motorisée.

La présente invention concerne également un alimenteur en articles de courrier pour machine à affranchir comportant un dispositif de séparation d'articles de courrier tel que précité.

### Brève description des dessins

D'autres caractéristiques et avantages de la présente invention ressortiront mieux de la description suivante, faite à titre indicatif et non limitatif, en regard des dessins annexés, sur lesquels :
- la figure 1 est une vue en perspective d'un alimenteur intégrant un dispositif de séparation d'articles de courrier selon l'invention,
- la figure 2 illustre un deuxième exemple de réalisation du dispositif de séparation d'articles de courrier pouvant être intégré à l'alimenteur de la figure 1,
- les figures 3A et 3B sont des vues de face et de dessus d'un troisième exemple de réalisation du dispositif de séparation pouvant être intégré à l'alimenteur de la figure 1, et
- les figures 4A et 4B sont des vues en coupe schématiques permettant d'illustrer le fonctionnement du dispositif de séparation selon l'invention.

### Description détaillée d'un mode de réalisation préférentiel de l'invention

Un module 10 d'alimentation automatique en articles de courrier 12, tel que celui illustré à la figure 1, comporte classiquement une zone d'alimentation formée essentiellement d'un plateau 14 destiné à recevoir une pile d'articles de courrier de différentes tailles et épaisseurs et comportant des premiers rouleaux de transport 14A pour entraîner ces articles de courrier vers l'aval (et contre une paroi de mise en référence 14B) au niveau d'une zone de séparation comportant un dispositif de séparation 16 dans lequel ces articles de courrier sont extraits un par un de la pile d'articles de courrier. Des seconds rouleaux de transport (non représentés) sont en général prévus en sortie de cette zone de séparation pour convoyer un à un vers l'aval les articles de courrier ainsi extraits. Un tel alimenteur automatique est par exemple illustré dans le brevet européen EP0 856 483 déposée au nom de la demanderesse.

Selon l'invention, le dispositif de séparation des articles de courrier comporte essentiellement au moins un sac flexible 18 muni d'une pluralité de billes 20 coopérant avec un organe d'entraînement pour, par sa déformation lors de ce transport vers l'aval, séparer un à un les articles de courrier. Le sac flexible qui présente une forme parallélépipédique à section trapézoïdale est maintenu en position, au niveau du plan horizontal formant la grande base du trapèze, par deux bras de suspension 22A, 22B s'étendant transversalement depuis un portique 24. On notera que cette section trapézoïdale permet de retrouver la forme inclinée d'une filière de sélection classique.

Sur la figure 1, l'organe d'entraînement est une simple courroie motorisée 26 prenant la quasi-totalité de la surface de réception des articles de courrier. La partie inférieure du sac flexible 18 (correspondant au plan horizontal formant la petite base du trapèze) est en contact direct avec la courroie motorisée. Les billes sont totalement libres de leur mouvement à l'intérieur de ce sac flexible et leur mobilité permet en quelque sorte une adaptation continue en fonction de l'épaisseur des articles de courrier. Pour cela, ces billes présentent avantageusement un diamètre inférieur à 10 mm et sont constitués d'un matériau en métal, en verre ou en élastomère d'une densité suffisante pour permettre la séparation des articles de courrier. Bien entendu, le matériau constituant le sac flexible doit présenter un coefficient de friction avec les articles de courrier inférieur à celui existant entre ces derniers et la courroie 26, de façon à ne pas bloquer l'entrainement. Le sac peut par exemple être réalisé dans un matériau textile technique tel que le nylon.

Sur la figure 2, l'organe de transport est constitué de trois séries parallèles 28A, 28B, 28C de trois rouleaux motorisés et le sac flexible 18 est compartimenté de sorte que sa partie inférieure ne soit pas en contact direct avec les rouleaux motorisés et donc soumis à une friction continuelle. Plus particulièrement, le sac flexible comporte deux compartiments 18A, 18B maintenus par trois bras de suspension 22A, 22B, 22C et dont les parties inférieures reposent chacune sur la surface de réception 30 des articles de courrier, l'une entre les premiers et deuxièmes rouleaux des trois séries de rouleaux et l'autre entre les deuxièmes et troisièmes rouleaux de ces trois séries de rouleaux. Comme pour la configuration précédente, le premier compartiment qui est en contact avec la pile d'article de courrier présente une forme parallélépipédique à section trapézoïdale alors que le second peut présenter une simple section rectangulaire.

Les figures 3A et 3B montrent un autre exemple de compartimentage du sac flexible avec un organe d'entraînement comportant deux courroies motorisées parallèles 32A, 32B. Dans cette configuration, le sac flexible comporte trois compartiments 18A, 18B, 18C maintenus par quatre barres de séparation 34A, 34B, 34C, 34D disposées entre les deux bras de suspension 22A, 22B et dont les parties inférieures reposent chacune sur la surface de réception des articles de courrier entre et de part et d'autre des courroies motorisées. Ces compartiments sont indépendants l'un de l'autre pour ne pas affecter le pouvoir de séparation de chaque compartiment de sorte que les billes ne peuvent passer d'un compartiment à l'autre. En outre, le sac flexible n'étant pas en contact avec les courroies d'entraînement, l'usure liée à un frottement permanent est limitée.

Le fonctionnement du dispositif de séparation selon l'invention est maintenant décrit en regard des schémas simplifiés des figures 4A et 4B. Contrairement à beaucoup de dispositifs de séparation de l'art antérieur, il n'est pas nécessaire de procéder à un tri préalable des articles de courrier en fonction de leur épaisseur, en plaçant les articles de courrier d'épaisseur faible ou standard au dessus, car avec le dispositif de séparation de l'invention, la pression sur les articles de courrier n'est pas fixé au préalable par un réglage prédéterminé mais dépend du poids des billes et est indépendant de la déformation du sac flexible.

La figure 4A illustre le dispositif de séparation dans sa position de repos avant toute séparation. Les articles de courrier 12 de différents formats et épaisseurs sont disposés sur la courroie motorisée 26 et le sac flexible 22 repose sur lui. On note sa section trapézoïdale avec la petite base du trapèze reposant sur la courroie 26 et la grande base de ce trapèze maintenue parallèlement par les bras de suspension 22A, 22B. Sur la figure 4B, la séparation a commencé et les articles de courrier ont avancé sous l'effet de l'entrainement de la courroie motorisée 26, celui du dessous ayant progressé le plus rapidement du fait du différentiel des coefficients de friction existant entre la courroie et les articles de courrier. Dans son déplacement, l'article de courrier du dessous a déformé le sac flexible et s'est glissé en dessous repoussant les billes et facilitant ainsi la séparation avec l'article de courrier suivant.

En effet, pour les articles de courrier de faible épaisseur, la déformation du sac est faible et le déplacement des billes est peu important alors qu'il est plus important pour des articles de plus forte épaisseur. Toutefois, les articles de forte épaisseur sont retenus très efficacement du fait de la quantité élevée d'énergie nécessaire pour déplacer les billes. Cette énergie demande du temps pour être transférée de l'organe d'entrainement au sac, ce qui facilite la séparation. Par contre, les articles de courrier de faible épaisseur demandent moins d'énergie mais la séparation s'effectue sur une distance plus importante. Et la force de retenue augmente avec la longueur du trajet du fait des nombreux points de contact avec les billes de sorte que ces articles de courrier de faible épaisseur sont aussi bien séparés que les autres.

Avec la présente invention, il est proposé un dispositif de séparation simple, compact et peu couteux car il ne comporte que très peu de composants et surtout ne nécessite aucun réglage au contraire des dispositifs à filière de l'art antérieur. En outre, il peut être mis en oeuvre avec différentes configurations d'organes d'entrainement, rouleaux ou courroies et la constitution du sac flexible qui peut comporter un ou plusieurs compartiments disposés entre ou sur ces organes d'entrainement est très souple.

On aura noté que si l'invention a été décrite préférentiellement en regard d'un alimenteur d'articles de courrier, il est clair que la présente invention peut trouver application dans la séparation de tout autre objet plat que des articles de courrier.

## Revendications

1. Dispositif de séparation d'objets plats pour séparer un à un les objets plats (12) d'une pile d'objets plats et les transporter vers l'aval, **caractérisé en ce qu'**il comporte au moins un sac flexible (18; 18A, 18B, 18C ) muni d'une pluralité de billes (20) coopérant avec un organe d'entraînement (26 ; 28A, 28B, 28C ; 32A, 32B) pour, par sa déformation lors de ce transport vers l'aval, séparer un à un lesdits objets plats.

2. Dispositif de séparation selon la revendication 1, **caractérisé en ce que** ledit sac flexible présente une forme parallélépipédique à section trapézoïdale.

3. Dispositif de séparation selon la revendication 1, **caractérisé en ce que** ledit sac flexible comporte plusieurs compartiments (18A, 18B, 18C ).

4. Dispositif de séparation selon la revendication 1, **caractérisé en ce que** ledit sac flexible est réalisé dans un matériau textile technique tel que le nylon.

5. Dispositif de séparation selon la revendication 1, **caractérisé en ce que** lesdites billes présentent un diamètre inférieur à 10 mm.

6. Dispositif de séparation selon la revendication 5, **caractérisé en ce que** lesdites billes sont réalisées en un matériau choisi parmi les suivants : métal, verre, élastomère.

7. Dispositif de séparation selon la revendication 1, **caractérisé en ce que** ledit organe d'entraînement comporte au moins une série de rouleaux motorisés (28A, 28B, 28C).

8. Dispositif de séparation selon la revendication 1, **caractérisé en ce que** ledit organe d'entraînement comporte au moins une courroie motorisée (26 ; 32A, 32B).

9. Dispositif de séparation selon l'une quelconque des revendications 1 à 8, **caractérisé en ce que** lesdits objets plats sont des articles de courrier.

10. Alimenteur en articles de courrier pour machine à affranchir comportant un dispositif de séparation d'articles de courrier selon la revendication 9.

## Claims

1. A separator device for separating flat articles (12) one-by-one from a stack of flat articles and for conveying them downstream, **characterized in that** said separator device comprises at least one flexible bag (18; 18A, 18B, 18C) provided with a plurality of balls (20) and co-operating with a drive member (26; 28A, 28B, 28C; 32A, 32B) so that, by deforming while said flat articles are being conveyed downstream, it separates said flat articles one-by-one.

2. A separator device according to claim 1, **characterized in that** said flexible bag is in the shape of a block of trapezium-shaped section.

3. A separator device according to claim 1, **characterized in that** said flexible bag has a plurality of compartments (18A, 18B, 18C).

4. A separator device according to claim 1, **characterized in that** said flexible bag is made of a technical textile material such as nylon.

5. A separator device according to claim 1, **characterized in that** said balls have a diameter of less than 10 mm.

6. A separator device according to claim 5, **characterized in that** said balls are made of a material chosen from the following materials: metal; glass, and elastomer.

7. A separator device according to claim 1, **characterized in that** said drive member comprises at least one series of motor-driven rollers (28A, 28B, 28C).

8. A separator device according to claim 1, **characterized in that** said drive member comprises at least one motor-driven belt (26; 32A, 32B).

9. A separator device according to claim 1, **characterized in that** said flat articles are mailpieces.

10. A mailpiece feeder for a franking machine, comprising a mailpiece separator device according to claim 9.

## Patentansprüche

1. Vorrichtung zum Trennen flacher Gegenstände, um die flachen Gegenstände (12) eines Stapels flacher Gegenstände voneinander zu trennen und um sie stromabwärts zu befördern, **dadurch gekennzeichnet, daß** sie wenigstens einen mit einer Vielzahl von Kugeln (20) versehenen flexiblen Sack (18; 18A, 18B, 18C) umfaßt, der mit einem Antriebsorgan (26; 28A, 28B, 28C; 32A, 32B) zusammenwirkt, um durch seine Verformung während dieses Abwärtsbeförderns die flachen Gegenstände voneinander zu trennen.

2. Trennvorrichtung nach Anspruch 1, **dadurch gekennzeichnet, daß** der flexible Sack eine Quaderform mit trapezförmigem Querschnitt aufweist.

3. Trennvorrichtung nach Anspruch 1, **dadurch gekennzeichnet, daß** der flexible Sack mehrere Fächer (18A, 18B, 18C) aufweist.

4. Trennvorrichtung nach Anspruch 1, **dadurch gekennzeichnet, daß** der flexible Sack aus einem technischen Textilmaterial, wie Nylon gefertigt ist.

5. Trennvorrichtung nach Anspruch 1, **dadurch gekennzeichnet, daß** die Kugeln einen Durchmesser von weniger als 10 mm aufweisen.

6. Trennvorrichtung nach Anspruch 5, **dadurch gekennzeichnet, daß** die Kugeln aus einem Werkstoff gefertigt sind, der aus den folgenden ausgewählt ist, nämlich Metall, Glas, Elastomer.

7. Trennvorrichtung nach Anspruch 1, **dadurch** gekenntzeichnet, daß das Antriebsorgan wenigstens eine Reihe von motorisierten Rollen (28A, 28B, 28C) umfaßt.

8. Trennvorrichtung nach Anspruch 1, **dadurch** gekenntzeichnet, daß das Antriebsorgan wenigstens einen motorisierten Gurt (26; 32A, 32B) umfaßt.

9. Trennvorrichtung nach einem der Ansprüche 1 bis 8, **dadurch gekennzeichnet, daß** die flachen Gegenstände Poststücke sind.

10. Einrichtung zum Zuführen von Poststücken für eine Frankiermaschine, die eine Vorrichtung zum Trennen von Poststücken nach Anspruch 9 umfaßt.
